# FASCICULE DE BREVET EUROPEEN

(11) **EP 1 338 215 B1**
(45) Date de publication et mention de la délivrance du brevet: **30.04.2008**
(21) Numéro de dépôt: 03290395.7
(22) Date de dépôt: 18.02.2003
(51) Int. Cl.: A45C 1/02

(54) **Porte-monnaie pour la distribution sélective de pièces**
Geldbörse zur selektiven Abgabe von Münzen
Purse for the selective distribution of coins

(30) Priorité: 20.02.2002 FR 0202125
(43) Date de publication de la demande: 27.08.2003
(73) Titulaire: Joyau, Jean-Claude, 85500 Chambretaud (FR)
(72) Inventeur: Joyau, Jean-Claude, 85500 Chambretaud (FR); Regottaz, Guy, 85500 Chambretaud (FR)
(74) Mandataire: Fosse, Danièle

(56) Documents cités:
- CH-A- 582 495
- DE-A- 1 532 874
- FR-A- 1 030 263
- US-A- 1 435 834
- US-A- 2 334 016
- US-A- 3 361 142
- US-A- 3 592 204
- US-A- 3 731 695

## Description

La présente invention concerne un porte-monnaie pour la distribution sélective de pièces de monnaie généralement métalliques.

L'apparition sur le marché de nouvelles monnaies représentées essentiellement non plus par des billets mais par des pièces nécessite la mise en place de nouveaux moyens de stockage. Les porte-monnaie traditionnels se présentant sous forme de poches ont l'inconvénient de stocker les pièces en vrac. Il est donc nécessaire de vider son porte-monnaie pour permettre la visualisation du contenu de ce dernier avant de pouvoir isoler du contenu de son porte-monnaie les pièces correspondant au montant dû. Il en résulte une perte de temps et un risque de perte des pièces au cours de l'opération de vidage du porte-monnaie. Des porte-monnaie tendant à un rangement ordonné des pièces ont également été développés comme l'illustre en particulier le brevet EP-A-1.097.653. Dans ce document, le porte-monnaie est constitué d'un support plan rectangulaire muni d'une pluralité de logements, chaque logement étant apte à recevoir des pièces de même valeur. L'extraction des pièces de leurs logements s'effectue par poussée à travers un côté partiellement fermé du logement de manière à assurer une extraction des pièces par l'autre côté complètement ouvert dudit logement. Un tel porte-monnaie présente l'inconvénient, quand il est presque vide, d'offrir une rétention imparfaite des pièces. Par ailleurs, du fait de sa conception, ce porte-monnaie présente le risque, au cours de l'extraction d'une pièce, d'extraire plusieurs pièces à la fois du même logement.

Il est connu à travers le document DE 1 532 874 un support avec des logements de réception de pièces, ce support présentant en son centre des moyens de prise entre les deux doigts positionnés en boucle d'un utilisateur. Un axe rotatif autorise la rotation du support autour dudit axe pour une libération sélective des pièces emmagasinées.

Il est également connu à travers le document US 3 592 204 un support avec des logements de réception de pièces, ce support présentant en son centre des moyens de prise entre les deux doigts positionnés en boucle d'un utilisateur. Ces moyens de prise sont constitués par des zones pleines centrales de chaque face dudit support.

Un but de la présente invention est donc de proposer un porte-monnaie pour la distribution sélective de pièces d'un nouveau type dont la conception autorise une distribution rapide des pièces tout en garantissant une bonne retenue du porte-monnaie par l'utilisateur au cours de la distribution des pièces de manière à empêcher un vol par un tiers dudit porte-monnaie.

A cet effet, l'invention a pour objet un porte-monnaie pour la distribution sélective de pièces, comprenant un support de pièces inscrit dans un cercle possédant, à sa périphérie, des logements recevant respectivement une série de pièces de valeur identique et équipés de moyens de retenue temporaire des pièces, ce support comportant en son centre des moyens de prise accessibles par chacune des faces dudit support pour pouvoir saisir entre deux doigts positionnés en boucle ledit support, les moyens de prise étant traversés par un trou délimité par une bague rotative dans le support et la saisie des moyens de prise autorisant la rotation du support autour de la bague pour une libération sélective des pièces emmagasinées caractérisé en ce que le diamètre intérieur de la bague est tel qu'un doigt peut y être introduit

Grâce à la présence, dans ce porte-monnaie, de moyens de prise situés au centre du support circulaire, il est possible de saisir entre les deux doigts ce support de manière à former une boucle emprisonnant ledit support entre les doigts de telle sorte que le vol d'un tel porte-monnaie est rendu impossible. Par ailleurs, cette préhension ou saisie du porte-monnaie facilite la rotation du support et par suite la libération des pièces emmagasinées dans le support.

L'invention sera bien comprise à la lecture de la description suivante d'exemples de réalisation, en référence aux dessins annexés dans lesquels :
la figure 1 représente une vue schématique en position éclatée des éléments constitutifs d'un porte-monnaie conforme à l'invention et
la figure 2 représente une vue schématique de dessus d'un porte-monnaie conforme à l'invention.

Comme mentionné ci-dessus, le porte-monnaie 1, objet de l'invention, est destiné à la distribution sélective de pièces 2. Ce porte-monnaie 1 est constitué d'un support 3 de pièces 2 inscrit dans un cercle. Dans l'exemple représenté, ce support 3 est constitué d'une platine ou d'un barillet dont le corps affecte la forme d'un cylindre. Ce support 3 possède, à sa périphérie, des logements 4 recevant respectivement une série de pièces de valeur identique. Ainsi, un premier logement 4 est destiné à recevoir des pièces de 1, le deuxième logement 4 des pièces de 2, etc. Ces logements 4 sont de préférence dimensionnés pour recevoir des pièces d'une valeur progressive d'un logement 4 à un autre le long de la périphérie du support 3. Il suffit ainsi donc de tourner le support pour obtenir une valeur croissante des pièces. Bien évidemment, ces logements 4 comportent encore des moyens 5 de retenue temporaire des pièces 2 à l'intérieur desdits logements 4. Ces moyens 5 de retenue seront décrits ci-après.

Comme mentionné ci-dessus, pour faciliter la distribution sélective des pièces et le maintien du support 3, ce support 3 comporte en son centre des moyens 6 de prise accessibles par chacune des faces dudit support. Ces moyens 6 de prise permettent de saisir entre deux doigts positionnés en boucle ledit support 3, ces deux doigts formant un axe pivot ou coopérant avec l'axe pivot pour autorise la rotation du support 3 tout en assurant une retenue dudit support à l'intérieur de la main de l'utilisateur de manière à empêcher le vol d'un tel support. Dans les exemples représentés, ces moyens 6 de prise sont constitués par un trou traversant du support 3, ce trou étant positionné de telle sorte que l'axe longitudinal du trou est confondu ou coaxial à l'axe central traversant du support 3 correspondant à l'axe longitudinal du cylindre dans le cas d'un support 3 affectant la forme d'un barillet. Ce trou du support 3 est, dans les exemples représentés, délimité par une bague 6A rotative dans le support 3. A nouveau, l'axe longitudinal de cette bague 6A est positionné de manière à être confondu avec l'axe central médian dudit support 3. L'introduction des doigts dans la bague 6A permet ainsi d'obtenir une rotation du support 3 autour des parois de la bague 6A.

Dans les exemples représentés, le support 3 de pièces 2 se présente quant à lui sous forme d'un barillet à logements 4 à ouverture 4A axiale et radiale. L'une des faces du barillet, correspondant à la face de distribution des pièces, est obturée partiellement par un flasque 7 étoilé s'appliquant partiellement sur les ouvertures axiales desdits logements 4 pour maintenir les pièces 2 à l'intérieur de leur logement 4. En effet, les encoches du flasque 7 étoilé ne recouvrent que partiellement l'ouverture axiale des logements 4 de manière à empêcher une sortie axiale desdites pièces mais autoriser une sortie radiale de ces pièces. Les encoches ainsi ménagées par ce flasque 7 étoilé constituent donc, en coopération avec des organes 9 de poussée décrits ci-après, les moyens 5 de retenue temporaire des pièces 2 à l'intérieur du support. Bien évidemment, d'autres moyens de réalisation de ces moyens de retenue temporaire des pièces 2 à l'intérieur du support auraient pu être imaginés tels que notamment des encochages ménagés au voisinage de l'extrémité libre desdits logements 4. Dans le cas où les logements 4 sont des logements traversants, la face opposée du barillet est fermée par un flasque 8 affectant la forme d'une platine munie d'organes 9 de poussée des pièces 2 dans leur logement 4. Dans les exemples représentés, ces organes 9 de poussée sont constitués par des ressorts venant s'appliquer sur l'une des faces de la dernière pièce de monnaie d'une pile de pièces stockées dans un logement 4 de manière à permettre leur extraction par l'extrémité opposée dudit logement à travers l'ouverture 4A radiale dudit barillet. Dans le cas où à l'inverse les logements 4 du barillet sont des logements borgnes, les fonds des logements 4 du barillet peuvent être munis d'un bossage élastiquement déformable remplissant un rôle similaire à celui d'un ressort. Le fonctionnement d'un tel porte - monnaie est alors analogue. Enfin, pour faciliter la distribution et la sélection des pièces métalliques, les logements 4 peuvent comporter à leur voisinage des moyens tactiles d'identification ou de reconnaissance de la valeur des pièces contenues dans lesdits logements. Ainsi, un tel porte-monnaie peut être utilisé par les malvoyants. La simplicité d'utilisation d'un tel porte-monnaie permet une distribution rapide de pièces sans risque d'erreur tout en interdisant le vol d'un tel porte-monnaie au cours de son utilisation.

Pour permettre la protection des pièces, il peut être prévu un couvercle rapporté amovible venant masquer la face de distribution du support. Ce couvercle peut également être constitué de deux demi-couvercles reliés par une articulation solidarisée audit support, ce couvercle étant évidé en son centre pour permettre l'accès aux moyens de prise.

## Revendications

1. Porte-monnaie (1) pour la distribution sélective de pièces (2), comprenant un support (3) de pièces (2) inscrit dans un cercle possédant, à sa périphérie, des logements (4) recevant respectivement une série de pièces de valeur identique et équipés de moyens (5) de retenue temporaire des pièces (2), ce support comportant en son centre des moyens (6) de prise accessibles par chacune des faces dudit support (3) pour pouvoir saisir entre deux doigts positionnés en boucle ledit support (3), les moyens (6) de prise étant traversés par un trou délimité par une bague (6A) rotative dans le support (3) et la saisie des moyens de prise autorisant la rotation du support autour de la bague 6A pour une libération sélective des pièces (2) emmagasinées.
**caractérisé en ce que** le diamètre intérieur de la bague (6A) est tel qu'un doigt peut y être introduit.

2. Porte-monnaie (1) selon la revendications 1,
**caractérisé en ce que** le support (3) de pièces (2) se présente sous forme d'un barillet à logements (4) à ouverture (4A) axiale et radiale, l'une des faces du barillet, dite face de distribution des pièces (2), étant obturée partiellement par un flasque (7) étoilé s'appliquant partiellement sur les ouvertures axiales desdits logements (4) pour maintenir les pièces (2) à l'intérieur de leur logement (4).

3. Porte-monnaie (1) selon la revendication 2,
**caractérisé en ce que** l'autre face du barillet est fermée par un flasque (8) affectant la forme d'une platine munie d'organes (9) de poussée des pièces (2) dans leur logement (4).

4. Porte-monnaie (1) selon la revendication 2,
**caractérisé en ce que** les logements (4) du barillet sont borgnes, les fonds des logements (4) du barillet étant munis d'un bossage élastiquement déformable.

5. Porte-monnaie (1) selon l'une des revendications 1 à 4,
**caractérisé en ce que** les logements (4) sont dimensionnés pour recevoir des pièces d'une valeur progressive d'un logement (4) à un autre le long de la périphérie du support (3).

6. Porte-monnaie (1) selon l'une des revendications 1 à 5,
**caractérisé en ce que** les logements (4) comportent à leur voisinage des moyens tactiles d'identification ou de reconnaissance de la valeur des pièces contenues dans lesdits logements.

## Claims

1. Coin holder (1) for the selective dispensing of coins (2), comprising a support (3) for coins (2) inscribed within a circle having, at its periphery, housings (4) receiving respectively a series of coins of identical value and equipped with means (5) for temporary retaining of the coins (2), this support comprising at its centre holding means (6) accessible from each of the faces of said support (3) in order to be able to grip said support (3) between two fingers positioned in a loop, the holding means (6) having passing through them a hole delimited by a collar (6A) rotating in the support (3) and gripping of the holding means enabling the rotation of the support around the collar 6A for a selective release of the stored coins (2), **characterised in that** the internal diameter of the collar (6A) is such that a finger can be inserted therein.

2. Coin holder (1) according to Claim 1, **characterised in that** the support (3) for coins (2) is in the form of a barrel with housings (4) with axial and radial opening (4A), one of the faces of the barrel, referred to as the face for dispensing the coins (2), being partially closed off by a star-shaped cover (7) partially fitting over the axial openings of said housings (4) in order to keep the coins (2) inside their housing (4).

3. Coin holder (1) according to Claim 2, **characterised in that** the other face of the barrel is closed by a cover (8) taking the form of a plate provided with members (9) for pushing the coins (2) in their housing (4).

4. Coin holder (1) according to Claim 2, **characterised in that** the housings (4) in the barrel are blind, the bottoms of the housings (4) in the barrel being provided with an elastically deformable boss.

5. Coin holder (1) according to one of Claims 1 to 4, **characterised in that** the housings (4) are dimensioned to receive coins with a progressive value from one housing (4) to another along the periphery of the support (3).

6. Coin holder (1) according to one of Claims 1 to 5, **characterised in that** the housings (4) have in their vicinity tactile means of identifying or recognising the value of the coins contained in said housings.

## Patentansprüche

1. Geldbörse (1) zur selektiven Abgabe von Münzen (2), die einen kreisförmigen Träger (3) für Münzen (2) umfasst, der an seinem umlaufenden Rand Aufnahmen (4) für jeweils eine Serie von Münzen gleichen Wertes besitzt und mit Mitteln (5) zum zeitlich begrenzten Halten der Münzen (2) ausgestattet ist, wobei der Träger in seiner Mitte Greifmittel (6) umfasst, die von jeder Seite des Trägers (3) zugänglich sind, um den Träger (3) zwischen zwei ringförmig angeordneten Fingern fassen zu können, wobei durch die Greifmittel (6) ein Loch verläuft, das von einem Drehring (6A) in dem Träger (3) begrenzt wird und das Greifen der Greifmittel die Drehung des Trägers um den Ring (6A) zur selektiven Freigabe der aufbewahrten Münzen (2) zulässt, **dadurch gekennzeichnet, dass** der Innendurchmesser des Rings (6A) so groß ist, dass ein Finger hineingesteckt werden kann.

2. Geldbörse (1) nach Anspruch 1, **dadurch gekennzeichnet, dass** der Träger (3) für Münzen (2) die Form eines Magazins mit Aufnahmen (4) mit axialer und radialer Öffnung (4A) aufweist, wobei eine Seite des Magazins, die Seite zur Abgabe der Münzen (2), teilweise von einer sternförmigen Scheibe (7) verschlossen wird, die sich teilweise auf die axialen Öffnungen der Aufnahmen (4) legt, um die Münzen (2) in ihrer Aufnahme (4) zu halten.

3. Geldbörse (1) nach Anspruch 2, **dadurch gekennzeichnet, dass** die andere Seite des Magazins von einer Scheibe (8) verschlossen wird, die die Form einer mit Elementen (9) zum Eindrücken der Münzen (2) in ihre Aufnahme (4) versehenen Platte hat.

4. Geldbörse (1) nach Anspruch 2, **dadurch gekennzeichnet, dass** die Aufnahmen (4) des Magazins ein Sackloch umfassen, wobei der Grund der Aufnahmen (4) des Magazins mit einer elastisch verformbaren Erhebung versehen ist.

5. Geldbörse (1) nach einem der Ansprüche 1 bis 4, **dadurch gekennzeichnet, dass** di.e Aufnahmen (4) bemessen sind, um Münzen eines sich von einer Aufnahme (4) zu einer anderen entlang des umlaufenden Randes des Trägers (3) fortlaufend erhöhenden Wertes aufzunehmen.

6. Geldbörse (1) nach einem der Ansprüche 1 bis 5, **dadurch gekennzeichnet, dass** die Aufnahmen (4) in ihrer Nähe taktile Mittel zur Identifizierung oder Erkennung des Wertes der in den Aufnahmen enthaltenen Münzen umfassen.
